# EUROPÄISCHE PATENTSCHRIFT

(11) **EP 1 179 499 B1**
(45) Veröffentlichungstag und Bekanntmachung des Hinweises auf die Patenterteilung: **06.04.2005**
(21) Anmeldenummer: 01117438.0
(22) Anmeldetag: 19.07.2001
(51) Int. Cl.: B65H 19/30, B65H 18/20, B65H 19/22

(54) **Verfahren und Wickelvorrichtung zum Aufwickeln einer Materialbahn zu einer Materialbahnrolle**
Method and winding device for winding a material web into a material web roll
Méthode et dispositif à enrouler pour enrouler une bande de matériau dans un rouleau de bande de matériau

(30) Priorität: 10.08.2000 DE 10039041
(43) Veröffentlichungstag der Anmeldung: 13.02.2002
(73) Patentinhaber: Voith Paper Patent GmbH, 89522 Heidenheim (DE)
(72) Erfinder: Cramer, Dirk, 47259 Duisburg (DE); Schorzmann, Frank, 40789 Monheim (DE); Wilmsmeyer, Stefan, 47803 Krefeld (DE)
(74) Vertreter: Knoblauch, Andreas, Dr.-Ing.

(56) Entgegenhaltungen:
- DE-A- 1 449 665
- DE-A- 2 118 963
- US-A- 2 989 262
- US-A- 3 869 095

## Beschreibung

Die Erfindung betrifft ein Verfahren zum Aufwickeln einer Materialbahn zu einer Materialbahnrolle, bei dem die Materialbahnrolle in einem Wickelbett mit einer ersten und einer zweiten Tragwalze gedreht wird, bei voller Materialbahnrolle die Materialbahnrolle ausgestoßen und die Materialbahn durchtrennt wird, wobei man die noch drehende Materialbahnrolle von der ersten Tragwalze abhebt und mit Hilfe der Ausstoßwalze auf der zweiten Tragwalze in einer Position auslaufen läßt in der sich der Massenschwerpunkt der Materialbahnrolle in Schwerkraftrichtung noch über dem Wickelbett befindet. Ferner betrifft die Erfindung eine Wickelvorrichtung zum Aufwickeln einer Materialbahn zu einer Materialbahnrolle mit einem Wickelbett, das eine erste und eine zweite Tragwalze aufweist, und mit einer Ausstoßeinrichtung, die eine verlagerbare Ausstoßwalze aufweist, die in einer Position festlegbar ist, in der die Materialbahnrolle von der ersten Tragwalze abgehoben ist und sich der Massenschwerpunkt der Materialbahnrolle in Schwerkraftrichtung noch über dem Wickelbett befindet.

Ein derartiges Verfahren und eine derartige Vorrichtung sind aus US 3 869 095 bekannt.

Die Erfindung wird im folgenden anhand einer Papierbahn als Beispiel für eine Materialbahn beschrieben. Sie ist jedoch auch bei anderen Materialbahnen anwendbar, die auf vergleichbare Weise aufgewickelt werden müssen.

Wenn im folgenden von einer Materialbahn und einer Materialbahnrolle die Rede ist, dann soll dieser Begriff auch nebeneinander laufende Teilbahnen und daraus gewickelte Teilbahnrollen umfassen, die aus einer zulaufenden Materialbahn geschnitten werden. Der Begriff "Materialbahnrolle" umfaßt dementsprechend auch einen "Wurf" derartiger Teilbahnrollen.

In einem der letzten Herstellungsschritte müssen Papierbahnen zu von einem Verbraucher handhabbaren Materialbahnrollen aufgewickelt werden. Derartige Materialbahnrollen haben üblicherweise einen Durchmesser im Bereich von 0,8 bis 2,5 m. Ihre axiale Länge, die der Breite der aufgewickelten Materialbahn entspricht liegt im Bereich von 0,5 bis 3,8 m. Da Papierbahnen üblicherweise in größeren Breiten hergestellt werden, ist vor dem Schritt des Aufwickelns ein Längsschneiden erforderlichen, bei dem eine maschinenbreite Materialbahn, die durchaus eine Breite von 10 m aufweisen kann, in entsprechend schmalere Teilbahnen unterteilt wird. Diese Teilbahnen werden dann gleichzeitig auf nebeneinander oder auf Lücke versetzt zueinander angeordneten Teilbahnrollen aufgewickelt.

Eine weit verbreitete Wickelvorrichtung zum Aufwickeln von Materialbahnen zu Materialbahnrollen ist ein so genannter Tragtrommelwickler, bei dem die Materialbahnrolle bzw. die nebeneinander liegenden Teilbahnrollen in einem Wickelbett liegen, das durch mindestens zwei Tragwalzen gebildet ist. Hierbei ist mindestens eine Tragwalze angetrieben und versetzt durch ihre Drehung die Materialbahnrolle in Rotation, die ihrerseits die Materialbahn auf sich zieht. Nach dem Erreichen des gewünschten Solldurchmessers wird die Materialbahn durchtrennt, die Materialbahnrolle wird abgebremst und dann ausgestoßen. Danach wird eine neue Wickelhülse in das Wickelbett eingelegt. Der Anfang der Materialbahn wird an der Wickelhülse befestigt und der Wickelvorgang beginnt erneut.

Es liegt auf der Hand, daß ein derartiger "Rollenwechsel" zeitaufwendig ist und einen kontinuierlichen oder zumindest quasi kontinuierlichen Wickelbetrieb unmöglich macht.

US 2 989 262 A zeigt einen Rollenwickler zum kontinuierlichen Aufwickeln von bahnförmigem Material auf Kernen. Der Kern ragt hierbei seitlich aus der Wickelrolle heraus, so daß man dort angreifen kann, um die Wickelrolle zu bewegen. Die Wickelrolle wird durch Ergreifen am Kern beim Rollenwechsel aus dem Wickelbett herausgehoben und zwar über eine der beiden Tragwalzen hinweg. Gleichzeitig wird ein neuer Wickelkern herangeführt und über einen Nocken im Abstand zu der anderen Tragwalze gehalten. Eine Andruckwalze, die zuvor die volle Wikkelrolle kontaktiert hat und die dementsprechend mit der Umfangsgeschwindigkeit dieser Wickelrolle rotiert, wird zur Anlage an den neuen Rollenkern gebracht, um diesen zu beschleunigen. Wenn der neue Rollenkern nahezu die gleiche Geschwindigkeit hat wie die Materialbahn wird er auf die Materialbahn abgesenkt. Die Materialbahn wird durchtrennt und auf den neuen Wickelkern übergeleitet.

DE 1 449 665 A zeigt eine Vorrichtung zum kontinuierlichen Abwickeln eines bahnförmigen Materials B' von einer Rolle B und zum Aufwickeln dieses Materials auf andere Rollen, die sich auf Wickelhülsen H bilden. Die Wickelhülsen H sind hierbei auf einem Dorn I angeordnet, wobei der Dorn I die Hülse während der Bewegungen trägt, so auch während der Aufwicklung der Rolle. Die Hülse wird nach dem Wickeln an einer Hülsenschneideinrichtung vorbeigeführt und dort in Teilabschnitte aufgeteilt, deren Länge der axialen Breite der Rollen entspricht. Zum Rollenwechsel wird die volle Wickelrolle über eine Tragwalze über dem Wickelbett herausgehoben, danach wird eine neue Wickelhülse auf die andere Tragwalze abgesenkt und dort beschleunigt. Mit dem Durchtrennen der Materialbahn im Wickelbett wird gleichzeitig der Anfang der Materialbahn auf die neue Wickelhülse übergeleitet. Aus diesem Dokument ist nicht ersichtlich, daß man die Wickelrolle mit ihrem Schwerpunkt über dem Wickelbett halten kann. Die Beschleunigung der neuen Wickelhülse erfolgt mit einer anderen Tragwalze als das Auslaufenlassen der vollen Wickelrolle. Da die Wickelrolle aber ohnehin an ihrem Kern getragen wird, ist noch nicht einmal das Auslaufenlassen auf der Tragwalze erforderlich. Vielmehr kann die Wickelrolle "auch dann Auslaufen" wenn sie am Hebel N getragen wird.

DE 2 118 963 A1 zeigt eine Vorrichtung zum kontinuierlichen Aufwickeln von Materialbahnen in Einzelrollen und ein entsprechendes Verfahren. In einem Beispiel ist vorgesehen, daß man eine neue Wickelhülse von unten durch ein Wickelbett zuführt, das durch zwei Tragwalzen gebildet ist, auf denen die Wickelrolle ruht. Die Wikkelrolle ist hierbei ebenfalls mittig abgestützt, d.h. ihr Kern ist mit einer Haltevorrichtung gehalten. Zum Rollenwechsel wird die volle Wickelrolle über die eine Tragwalze aus dem Wickelbett herausgekippt, während die neue Wickelhülse in das Wickelbett eingeschoben wird. Hierzu ist es erforderlich, daß die Tragwalzen 5, 6 ein Stück auseinander gefahren werden. Die Beschleunigung der leeren Wickelhülse erfolgt durch Kontakt mit der anderen Tragwalze. In einem anderen Ausführungsbeispiel wird die Wickelhülse von oben in das Wickelbett eingelegt und ebenfalls durch Kontakt mit der Tragwalze beschleunigt, über die die volle Wickelrolle nicht ausgestoßen wird.

Der Erfindung liegt die Aufgabe zugrunde, den Rollenwechsel schneller durchzuführen.

Diese Aufgabe wird bei einem Verfahren der eingangs genannten Art dadurch gelöst, daß man eine neue Wickelhülse in einer Position vorbeschleunigt, in der sie in Anlage an der zweiten Tragwlaze liegt und Abstand zur ersten Tragwalze hat, dann in Kontakt mit der ersten Tragwalze oder der darüber laufenden Materialbahn bringt und die Materialbahn an der neuen Wickelhülse befestigt.

Damit ist es möglich, den Rollenwechselvorgang zu beschleunigen. Man muß nicht mehr unbedingt abwarten, bis die Materialbahnrolle mit der Drehung aufgehört hat, bevor man Zugriff auf die erste Tragwalze erhält. Dementsprechend kann man beispielsweise die Materialbahn weiter ununterbrochen und mit relativ hoher Geschwindigkeit über die erste Tragwalze laufen lassen, was ein kontinuierliches oder quasi kontinuierliches Wickeln der Materialbahnrollen ermöglicht. Dies wird einfach dadurch erreicht, daß der Kontakt zwischen der fertigen Materialbahnrolle und der ersten Tragwalze aufgehoben wird, während die Materialbahnrolle nach wie vor von der zweiten Tragwalze abgestützt wird. Da die zweite Tragwalze ebenfalls weiter drehen kann, allerdings mit einer von der ersten Tragwalze abweichenden Geschwindigkeit, kann die Materialbahnrolle hier bis zum Stillstand gebracht werden, also auslaufen. Hier zeigt sich in besonderem Maße der Vorteil des Auslaufenlassens der vollen Materialbahn auf der zweiten Tragwalze. Man kann die Zeiten zum Überleiten der Materialbahn auf eine neue Wickelhülse stark verkürzen, weil man die Überleitung bereits bewerkstelligen kann, wenn die volle Materialbahnrolle noch ausläuft.

Vorzugsweise fixiert man die Materialbahnrolle beim Auslaufen zwischen mindestens drei Walzen. Damit ist die an sich instabile Lage der Materialbahnrolle auf der zweiten Tragwalze wieder stabilisiert, so daß das Risiko eines unkontrollierten Herausspringens der Materialbahnrolle aus dem Wickelbett oder von der zweiten Tragwalze drastisch verkleinert ist.

Vorzugsweise bremst man die zweite Tragwalze beim Auslaufen ab. Insbesondere bei einer fixierten Materialbahnrolle kann dieses Abbremsen relativ schnell erfolgen, so daß man nur wenig Zeit benötigt, um die Materialbahnrolle zum Stillstand zu bringen.

Vorzugsweise läßt man die erste Tragwalze mit gleicher Geschwindigkeit wie beim Wickeln weiterlaufen. Damit ist eine Voraussetzung geschaffen, um den Wickelvorgang trotz des Rollenwechsels kontinuierlich ablaufen zu lassen.

Hierbei ist bevorzugt, daß man die Materialbahn weiter über die erste Tragwalze laufen läßt. Die Materialbahn kann also mit gleicher Geschwindigkeit wie beim Wickeln zugeführt werden.

Bevorzugterweise legt man die neue Wickelhülse in ein zweites Wickelbett ein, das mit dem ersten Wickelbett die erste Tragwalze gemeinsam hat. Der Wickelvorgang kann dann praktisch unmittelbar nach dem Abtrennen der Materialbahn von der vollen Materialbahnrolle fortgesetzt werden. Hierbei wird die neue Materialbahnrolle im zweiten Wickelbett gebildet. Obwohl dieses Wickelbett mit dem ersten Wickelbett die erste Tragwalze gemeinsam hat, wird die Rotation der ersten Tragwalze durch die volle Materialbahnrolle nicht gestört, weil diese auf der zweiten Tragwalze des ersten Wickelbetts auslaufen kann.

Vorzugsweise durchtrennt man die Materialbahnrolle zuerst und hebt dann die Materialbahnrolle von der ersten Tragwalze ab. Damit erhält man jederzeit eine kontrollierte Führung der Materialbahn. Zu Beginn des Wickelns der neuen Materialbahnrolle ist es unkritisch, wenn im benachbarten Wickelbett die volle Materialbahnrolle noch gedreht wird. Wenn das Überleiten der Materialbahn auf die neue Materialbahnrolle erfolgreich abgewickelt worden ist, wird die volle Materialbahnrolle auf die zweite Tragwalze angehoben und kann dort auslaufen.

Vorzugsweise bringt man die neue Wickelhülse zum Beschleunigen in Kontakt mit der zweiten Tragwalze des zweiten Wickelbetts, hält sie aber außer Kontakt mit der ersten Tragwalze. Man kann dementsprechend die jeweils zweite Tragwalze des Wickelbetts zum Vorbeschleunigen verwenden, d.h. die zweite Tragwalze kann mit einer von der ersten Tragwalze abweichenden Umfangsgeschwindigkeit betrieben werden, um die Wickelhülse anzutreiben. Da die Wickelhülse außer Kontakt mit der ersten Tragwalze gehalten wird, ist hiermit keinerlei Problem verbunden.

Auch ist bevorzugt, daß man die Materialbahn durchtrennt und entsorgt, die Materialbahnrolle auf der zweiten Tragwalze auslaufen läßt, dann die neue vorbeschleunigte Wickelhülse in das Wickelbett einlegt und die Materialbahn auf die Wickelhülse überleitet. Eine derartige Ausgestaltung ist insbesondere dann von Vorteil, wenn man nicht über zwei Wickelbetten verfügt. Der Rollenwechsel kostet dann zwar etwas mehr Zeit, ist aber dennoch quasi kontinuierlich abzuwickeln. Zur Entsorgung kann die Materialbahn beispielsweise in den Pulper geleitet werden.

Vorzugsweise läßt man während eines Formatwechsels der Materialbahn die Materialbahn in eine Entsorgungseinrichtung laufen. Diese Ausgestaltung ist insbesondere dann von Vorteil, wenn man aus der Materialbahn mehrere Teilbahnen schneidet. Der Formatwechsel bedeutet, daß sich die Breite der einzelnen Teilbahnen ändert, d.h. in diesem Fall müssen die Längsschneidemesser quer zur Laufrichtung der Materialbahn verschoben werden. Solange diese Verschiebung erfolgt, wird die Materialbahn nicht geschnitten, weil die Messer außer Eingriff mit der Materialbahn gebracht worden sind. In diesem Fall macht es auch keinen Sinn, Materialbahnrollen aufzuwikkeln. Die Materialbahn wird dementsprechend unmittelbar in eine Entsorgungseinrichtung, beispielsweise den Pulper einer Papierfabrik geleitet. Wenn dann die gewünschten Schneidbreiten erreicht sind, können die Längsschneidemesser wieder in die Materialbahn eingefahren werden. Danach erfolgt das Überleiten der einzelnen Teilbahnen auf die entsprechenden Wickelhülsen, was im Grunde genauso erfolgen kann, wie das Überleiten von vollen Teilbahnrollen auf neue Wickelhülsen.

Die Aufgabe wird bei einer Wickelvorrichtung der eingangs genannten Art dadurch gelöst, daß eine Hilfseinrichtung vorgesehen ist, mit der eine neue Wickelhülse in Anlage an der zweiten Tragwalze und mit Abstand zur ersten Tragwalze positionierbar ist, so daß die neue Wickelhülse durch die zweite Tragwalze antreibbar ist.

Mit dieser Vorrichtung läßt sich also die Materialbahnrolle von der ersten Tragwalze abheben und kann dann auf der zweiten Tragwalze auslaufen. Die Ausstoßwalze muß hierbei nicht an einer bestimmten Position einrasten. Die Position, an der die Ausstoßwalze anhält, ist unter anderem vom Durchmesser der fertigen Materialbahnrolle abhängig. Die Festlegung der Ausstoßrolle schließt beim Auslaufenlassen der Materialbahnrolle eine Bewegung der Ausstoßrolle nicht aus, solange sichergestellt ist, daß die Materialbahnrolle beim Auslaufen auf der zweiten Tragwalze verbleibt, jedoch von der ersten Tragwalze abgehoben ist. Die neue Wickelhülse kann hingegen vorbeschleunigt werden, ohne mit der ersten Tragwalze in Kontakt zu treten, die nach wie vor mit unveränderter Geschwindigkeit weiterläuft. Man spart also Zeit und Energie für das Abbremsen und Beschleunigen der ersten Tragwalze. Das Beschleunigen der Wickelhülse ist aufgrund ihrer relativ geringen Massenträgheit wesentlich einfacher. Erst, wenn die Wickelhülse die notwendige Geschwindigkeit erreicht hat, kommt sie in Kontakt mit der ersten Tragwalze oder der darüber laufenden Materialbahn.

Vorzugsweise ist die Ausstoßwalze in einer Position festlegbar, in der die Achsen der Ausstoßwalze, der zweiten Tragwalze und einer Belastungswalze ein Dreieck bilden, in dem die Achse der Materialbahnrolle liegt. In diesem Fall ist die Materialbahnrolle beim Auslaufenlassen ausreichend fixiert. Man kann sagen, daß sie zwischen drei Rollen oder Walzen eingespannt ist. Damit wird eine sichere Positionierung der Materialbahnrolle beim Auslaufen erreicht.

Vorzugsweise ist die Belastungswalze quer zu ihrer Belastungsrichtung verlagerbar. Die Belastungswalze kann dementsprechend zu einer zusätzlichen Aufgabe herangezogen werden, indem sie nicht nur die sich bildende Materialbahnrolle in das Wickelbett drückt, sondern auch dazu verwendet wird, die volle Materialbahnrolle beim Auslaufen zu unterstützen.

Bevorzugterweise weisen die erste und zweite Tragwalze jeweils einen eigenen Antrieb auf, wobei die Antriebe unabhängig voneinander steuerbar sind. Diese beiden Antriebe ermöglichen es dementsprechend, daß die erste Tragwalze mit voller Geschwindigkeit weiterläuft, während die zweite Tragwalze zum Auslaufenlassen der vollen Materialbahnrolle ihre Geschwindigkeit vermindert.

Hierbei ist besonders bevorzugt, daß die zweite Tragwalze eine Bremseinrichtung aufweist. Die Bremseinrichtung kann hierbei durch den Antrieb der zweiten Tragwalze gebildet werden. Beispielsweise kann man einen zum Antrieb verwendeten Elektromotor beim Bremsen generatorisch arbeiten lassen.

In einer besonders bevorzugten Ausgestaltung ist vorgesehen, daß die Ausstoßrolle an der ersten Tragwalze zur Anlage bringbar ist und mit ihr einen Klemmnip bildet. Die Ausstoßrolle ist also nicht nur quer, d.h. im wesentlichen horizontal, verlagerbar, um die Materialbahnrolle aus dem Wickelbett auszustoßen, sondern auch vertikal, um mit der ersten Tragwalze einen Klemmnip zu bilden. Ein derartiger Klemmnip ist insbesondere dann von Vorteil, wenn aus der Materialbahn mehrere Teilbahnen geschnitten werden, und ein Formatwechsel, d.h. eine Änderung der Breite der Teilbahnen erforderlich ist. In diesem Fall wird die Materialbahn nicht mehr auf mehrere Teilbahnrollen aufgewickelt, sondern läuft lediglich über die erste Tragwalze, an der sie mit Hilfe der Ausstoßrolle festgehalten wird. In diesem Zustand können die Längsschneidemesser verschoben und die Breite der Teilbahnen neu eingestellt werden.

Vorzugsweise sind zwei Wickelbetten vorgesehen, denen die erste Tragwalze gemeinsam ist und die jeweils eine zweite Tragwalze aufweisen, wobei in beiden Wickelbetten jeweils eine Hilfseinrichtung angeordnet ist. Die Hilfseinrichtung ermöglicht es, daß die neue Wickelhülse durch die zweite Tragwalze eines jeden Wickelbettes auf die Sollgeschwindigkeit beschleunigt wird, bevor sie in Anlage auch an die erste Tragwalze kommt. Dieses Vorbeschleunigen der neuen Wickelhülse kann erfolgen, während die Materialbahnrolle noch gewickelt wird. Man kann die Materialbahn auf die beschleunigte Wickelhülse überleiten, die volle Materialbahnrolle von der ersten Tragwalze abheben und auf der zweiten Tragwalze auslaufen lassen. Die Hilfseinrichtung muß lediglich eine Stützfunktion aufweisen, wobei diese Stützfunktion auf vielerlei Arten realisiert werden kann, beispielsweise auch durch Druckluft.

Hierbei ist besonders bevorzugt, daß die Hilfseinrichtung im Wickelbett höhenveränderbare Stützrolle aufweist. Diese Stützrolle bildet dann gegebenenfalls mit einer Belastungswalze des jeweiligen Wickelbetts und der zweiten Tragwalze eine 3-Walzen-Abstützung für die Wickelhülse, in der die Wickelhülse eingespannt ist und mit dem notwendigen Druck gegen die zweite Tragwalze gedrückt werden kann.

Vorzugsweise ist ein Versorgungspfad vorgesehen, der aus dem Wickelbett in eine Entsorgungseinrichtung führt. Dieser Entsorgungspfad ist von besonderem Vorteil bei einer Formatänderung, während der die Materialbahn ohnehin nicht aufgewickelt werden kann. Sie wird dann unmittelbar einer Entsorgungseinrichtung, beispielsweise dem Pulper einer Papierfabrik, zugeführt.

Die Erfindung wird im folgenden anhand von bevorzugten Ausführungsbeispielen in Verbindung mit der Zeichnung näher beschrieben. Hierin zeigen:
- Fig. 1: eine erste Ausführungsform einer Wickelvorrichtung in verschiedenen Abschnitten eines Wickelvorganges und
- Fig. 2: eine zweite Ausgestaltung einer Wickelvorrichtung.

Fig. 1 zeigt eine Wickelvorrichtung 1 zum Aufwickeln einer Materialbahn 2 zu einer Materialbahnrolle 3 bzw. zu einem sogenannten Wurf von Materialbahnrollen 3, der sich daraus ergibt, daß die Materialbahn 2 eine Längsschneideeinrichtung 4 durchläuft, in der sie in mehrere Teilbahnen geschnitten wird. Die Pfeile in den Walzen und Rollen zeigen an, welche Teile rotieren.

Fig. 1a zeigt einen Zustand, bei dem die Materialbahnrolle 3 praktisch fertig gewickelt ist. Die Materialbahnrolle 3 liegt in einem ersten Wickelbett 7, das aus einer ersten Tragwalze 5 und einer zweiten Tragwalze 6 gebildet ist. Die Tragwalze 5 bildet mit einer weiteren zweiten Tragwalze 6' ein zweites Wickelbett 7'.

Für jedes Wickelbett 7, 7' ist eine Belastungswalze 8, 8' vorgesehen, wobei alle Walzen in einem nicht näher dargestellten Maschinengestell angeordnet sind. An der jeweiligen Außenseite der beiden zweiten Tragwalzen 6, 6' sind Mulden 9, 9' angeordnet, die dafür vorgesehen sind, fertige Materialbahnrollen 3 bzw. einen fertigen Wurf von Materialbahnrolle 3 aufzunehmen.

Oberhalb der ersten Tragwalze 5 ist eine Ausstoßwalze 10 angeordnet, die weiter unten beschrieben werden wird.

In jedem Wickelbett 7, 7' ist eine Hilfseinrichtung 11, 11' mit einer Stützwalze 12, 12' angeordnet. Wie aus einem Vergleich von Fig. 1a mit Fig. 1b zu erkennen ist, kann die Stützwalze 12, 12' im Wickelbett 7, 7' vertikal auf und ab bewegt werden. Wenn sie, wie in der linken Hälfte von Fig. 1a dargestellt ist, nach oben bewegt worden ist, dann hält sie eine Wickelhülse 13 oder einen Rollenkern so, daß die Wickelhülse 13 an der zweiten Tragwalze 6' anliegt, aber einen Abstand zur ersten Tragwalze 5 einhält.

Wenn nun die Materialbahnrolle 3 fast fertig gewickelt worden ist, dann werden dem anderen Wickelbett 7' in herkömmlicher Weise Wickelhülsen 13 zugeführt. Dabei drehen die erste Tragwalze 5 und die zweite Tragwalze 6 des Wickelbetts 7 mit normaler Geschwindigkeit weiter, so daß die Materialbahnrolle 3 auch weiter gewickelt wird. Die Belastungswalze 8 dient in diesem Stadium lediglich dazu, ein Herausspringen der Materialbahnrolle 3 aus dem Wickelbett 7 zu verhindern.

Die Wickelhülsen 13 im anderen Wickelbett 7' werden vorbeschleunigt, indem die zweite Tragwalze 6' dieses Wickelbetts 7' in Rotation versetzt wird. Die Belastungswalze 8' dieses Wickelbetts 7' wird abgesenkt und klemmt die Wickelhülse zusammen mit der zweiten Tragwalze 6' und der Stützwalze 12' ein. Gegebenenfalls kann auch die Belastungswalze 8' noch angetrieben sein.

Wenn die Wickelhülsen 13 die gleiche Umfangsgeschwindigkeit wie die erste Tragwalze 5 haben, dann werden sie in das Wickelbett 7' abgesenkt, indem die Stützwalze 12' abgesenkt wird. Die Wickelhülsen 13 kommen sodann in Kontakt mit der zulaufenden Materialbahn 2 und der zweiten Tragwalze 6' des zweiten Wickelbetts 7'. Diese Situation ist in Fig. 1b dargestellt. Die Belastungswalze 8' drückt die Wickelhülsen 13 in das Wikkelbett 7'. Die Wickelhülsen 13 und die Materialbahn 2 haben die gleiche Geschwindigkeit.

Sobald dieser Zustand erreicht ist, wird die Materialbahn 2 in Querrichtung durchtrennt und auf die Wickelhülsen 13 übergeleitet. Um dies zu verdeutlichen, ist die Materialbahnrolle 3 mit einem Bahnende 14 dargestellt. Tatsächlich dreht sich die Materialbahnrolle 3 aber in Richtung des Pfeiles 15 weiter, während das Wickeln von neuen Materialbahnrollen auf den Wickelhülsen 13 im Wickelbett 7' fortgesetzt wird.

Unmittelbar nach dem Überleiten der Materialbahn 2 auf die Wickelhülsen 13 oder auch einige Zeit später, wenn die neue Wickelrolle bereits einen größeren Durchmesser angenommen hat, wie aus Fig. 1d zu erkennen ist, wird die Ausstoßwalze 10 abgesenkt und, bezogen auf die Ausrichtungen in Fig. 1d, nach rechts verschoben und zwar soweit, bis die Materialbahnrolle 3 (bzw. der Wurf von Materialbahnrollen) von der ersten Tragwalze 5 abgehoben worden ist und nur noch auf der zweiten Tragwalze 6 des ersten Wickelbetts 7 ruht. Hierbei bilden die Achsen der zweiten Tragwalze 6, der Belastungswalze 8 und der Ausstoßwalze 10 ein Dreieck, in dem sich die Achse der Materialbahnrolle 3 befindet. Die Materialbahnrolle 3 ist somit zwischen drei Walzen 6, 8, 10 eingespannt und kann somit relativ stabil in ihrer Position auf der zweiten Tragwalze 6 gehalten werden. Gegebenenfalls wird hierzu die Belastungswalze 8 ebenfalls um eine kleine Strecke nach rechts verschoben.

An dieser Stelle soll erwähnt werden, daß die erste Tragwalze 5 und die beiden zweiten Tragwalzen 6, 6' jeweils einen eigenen Antrieb aufweisen, wobei der Antrieb der zweiten Tragwalzen 6, 6' als Bremse wirken kann und die Antriebe unabhängig voneinander gesteuert werden können.

Sobald die Materialbahnrolle 3 von der ersten Tragwalze 5 abgehoben worden ist, wird die zweite Tragwalze 6 abgebremst. Ist sie - und damit auch der Einzelrollenwurf oder die Materialbahnrolle 3 - zum Stillstand gekommen, so wird der Wurf auf bekannte Art ausgestoßen. Er gelangt auf die Ablagemulde 9 und wird von dort aus mittels eines nicht näher dargestellten Transportbandes axial aus der Wickelvorrichtung 1 herausgefahren.

Wenn die sich auf den Wickelhülsen 13 bildenden Materialbahnrolle ihren Solldurchmesser erreicht hat, dann erfolgt der gleiche Überleitungsvorgang im anderen Wickelbett 7', jedoch spiegelverkehrt.

In den Fig. 1a-1f ist skizziert worden, wie die Abläufe sich gestalten, wenn kontinuierlich Einzelrollen mit gleichbleibenden Abmessungen produziert werden sollen. Fig. 1g zeigt in Ergänzung, wie man vorgehen kann, um ein Format zu wechseln, d.h. die Breite der aus der Materialbahn 2 mit Hilfe der Längsschneideeinrichtung 4 geschnittenen Teilbahnen.

In diesem Fall wird die Materialbahn 2 auf bekannte Weise quer durchtrennt. Die Ausstoßwalze 10 bekommt nun eine zusätzliche Funktion. Sie wird auf die erste Tragwalze 5 abgesenkt und bildet dann mit der ersten Tragwalze 5 einen Klemmnip, durch den die zulaufende Materialbahn 2 weiter gefördert wird. Die Materialbahn wird allerdings nicht weiter aufgewickelt, sondern gelangt durch das Wickelbett 7 in eine Entsorgungseinrichtung 16, beispielsweise den Pulper einer Papierfabrik. Bei weiter laufender Materialbahn 2 werden dann die Ober- und Untermesser der Längsschneideeinrichtung 4 auf Abstand zueinander gebracht, das Längsschneiden wird also unterbrochen, damit die Ober- und Untermesser in an sich bekannter Weise neu positioniert werden können. Ist dies Geschehen, so wird der Längsschneidprozeß wieder aufgenommen. Sobald die entstandenen Einzelbahnen den Nip zwischen der Ausstoßwalze 10 und der ersten Tragwalze 5 passiert haben, werden sie über die Breite der Materialbahn 2 hinweg abgetrennt und die neuen Bahnanfänge werden auf entsprechenden Leerhülsen 13 aufgewickelt.

Zum Einlegen der Wickelhülsen in die Wickelbetten 7, 7' kann es zweckmäßig sein, die Wickelhülsen axial zu fixieren. Grundsätzlich kann man die leeren Wickelhülsen 13 aber auch auf Rutschen oder Gleitebenen in die Wikkelbetten 7, 7' einlegen.

Fig. 2 zeigt eine andere Ausführungsform, die nicht mehr mit zwei Wickelbetten 7, 7' arbeitet, sondern als einfacher Doppeltragwalzenwickler mit nur einem Wickelbett 7 ausgebildet ist. Gleiche Teile wie in Fig. 1 sind mit gleichen Bezugszeichen versehen.

Eine Materialbahnrolle 3 liegt also in einem Wickelbett 7, das durch zwei Tragwalzen 5, 6 gebildet ist, die sich in Richtung der eingezeichneten Pfeile drehen. Die Materialbahnrolle 3 wird hierbei durch eine Belastungswalze 8 in das Wickelbett 7 hineingedrückt, wobei der Druck zum Ende des Wickelvorgangs hin nachlassen kann. In diesem Fall dient die Belastungswalze 8 hauptsächlich dazu, ein Herausspringen der Materialbahnrolle 3 aus dem Wickelbett 7 zu verhindern.

Fig. 2a zeigt den Zustand, in dem die im Wickelbett 7 liegende Materialbahnrolle 3 nahezu fertig gewickelt worden ist. Die Pfeile zeigen hier und im folgenden an, welche Teile rotieren.

Mit Hilfe der Ausstoßwalze 10 wird (Fig. 2b) die Materialbahnrolle 3 bzw. der Materialbahnrollenwurf angehoben und zwar so, daß er noch auf der zweiten Tragwalze 6 aufliegt aber von der ersten Tragwalze 5 abgehoben ist. Die Belastungswalze 8 wird um eine kleinere Strekke nach rechts, also von der ersten Tragwalze 5, weg verschoben, so daß die Materialbahnrolle 3 in einer 3-Walzen-Anordnung der Walzen 6, 8, 10 eingeklemmt ist. Gleichzeitig wird eine Klemmwalze 17 zur Anlage an die erste Tragwalze 5 gebracht und klemmt die Materialbahn 2 zwischen sich und der Tragwalze 5 ein. Die Materialbahn 2 ist dadurch im Nip zwischen den Walzen 5, 17 fixiert.

Fig. 2c zeigt die Situation, in der die Materialbahn 2 in Querrichtung durchtrennt worden ist. Schematisch ist hierzu eine Trenneinrichtung 18 dargestellt. Der Anfang der Papierbahn 2 wird in einen nicht näher dargestellten Pulper geleitet. Die Materialbahnrolle 3 dreht auf der zweiten Tragwalze 6 weiter. Die zweite Tragwalze 6 wird gebremst, so daß die Materialbahnrolle 3 zum Stillstand kommt (Fig. 2d) und schließlich auf die Mulde 9 ausgestoßen werden kann. Auch hierzu wird die Ausstoßwalze 10 verwendet. Die Materialbahn läuft nach wie vor in den Pulper.

Fig. 2e zeigt nun, daß aus einem Wickelhülsenmagazin 19 ein Satz Wickelhülsen 13 entnommen wird und mit Hilfe einer Hülsentransportvorrichtung 20 in den Zwickel zwischen der abgesenkten Belastungswalze 8 und der zweiten Tragwalze 6 gekippt wird. Anschließend wird die zweite Tragwalze 6 und die Belastungswalze 8 in Rotation versetzt, so daß der Leerhülsensatz 13 vorbeschleunigt wird. Die Wickelhülsen 13 bewahren aber einen Abstand zur ersten Tragwalze 5.

Sobald der Leerhülsensatz der Wickelhülse 13 die gleiche Umfangsgeschwindigkeit hat wie die erste Tragwalze 5, wird die Belastungswalze 8 angehoben, so daß der Satz Leerhülsen 13 in den Zwickel zwischen den beiden Tragwalzen 5, 6 gelangt. Die Materialbahn 2 wird nun stromabwärts des Nips zwischen der ersten Tragwalze 5 und dem Satz der Wickelhülsen 13 abgeschlagen. Das neue Bahnende wird an den Wickelhülsen 13 befestigt und die Klemmwalze 17 kehrt in ihre Grundstellung zurück. Nunmehr beginnt die Produktion eines neuen Rollenwurfs auf den Wickelhülsen 13.

## Patentansprüche

1. Verfahren zum Aufwickeln einer Materialbahn (2) zu einer Materialbahnrolle (3), bei dem die Materialbahnrolle (3) in einem Wickelbett (7, 7') mit einer ersten und einer zweiten Tragwalze (5; 6, 6') gedreht wird, bei voller Materialbahnrolle (3) die Materialbahnrolle (3) ausgestoßen und die Materialbahn (2) durchtrennt wird, wobei man die noch drehende Materialbahnrolle (3) von der ersten Tragwalze (5) abhebt und mit Hilfe der Ausstoßwalze (10) auf der zweiten Tragwalzen (6, 6') in einer Position auslaufen läßt, in der sich der Massenschwerpunkt der Materialbahnrolle (3) in Schwerkraftrichtung noch über dem Wickelbett (7, 7') befindet, **dadurch gekennzeichnet, daß** man eine neue Wickelhülse in einer Position vorbeschleunigt, in der sie in Anla-ge an der zweiten Tragwalze (6, 6') liegt und Abstand zur ersten Tragwalze (5) hat, dann in Kontakt mit der ersten Tragwalze oder der darüber laufenden Materialbahn bringt und die Materialbahn an der neuen Wickelhülse befestigt.

2. Verfahren nach Anspruch 1, **dadurch gekennzeichnet, daß** man die Materialbahnrolle (3) beim Auslaufen zwischen mindestens drei Walzen (6, 6'; 8; 10) fixiert.

3. Verfahren nach Anspruch 1, **dadurch gekennzeichnet, daß** man die zweite Tragwalze (6, 6') beim Auslaufen abbremst.

4. Verfahren nach einem der Ansprüche 1 bis 3, **dadurch gekennzeichnet, daß** man die erste Tragwalze (5) mit gleicher Geschwindigkeit wie beim Wickeln weiterlaufen läßt.

5. Verfahren nach Anspruch 4, **dadurch gekennzeichnet, daß** man die Materialbahn (2) weiter über die erste Tragwalze (5) laufen läßt.

6. Verfahren nach einem der Ansprüche 1 bis 5, **dadurch gekennzeichnet, daß** man die neue Wickelhülse (13) in ein zweites Wickelbett (7') einlegt, das mit dem ersten Wickelbett (7) die erste Tragwalze (5) gemeinsam hat.

7. Verfahren nach Anspruch 6, **dadurch gekennzeichnet, daß** man die Materialbahn (2) zuerst durchtrennt und die Materialbahnrolle (3) dann von der ersten Tragwalze (5) abhebt.

8. Verfahren nach Anspruch 6 oder 7, **dadurch gekennzeichnet, daß** man die neue Wickelhülse (13) zum Beschleunigen in Kontakt mit der zweiten Tragwalze (6') des zweiten Wickelbetts (7') bringt, sie aber außer Kontakt mit der ersten Tragwalze (5) hält.

9. Verfahren nach einem der Ansprüche 1 bis 5, **dadurch gekennzeichnet, daß** man die Materialbahn (2) durchtrennt und entsorgt, die Materialbahnrolle (3) auf der zweiten Tragwalze (6) auslaufen läßt, dann die neue vorbeschleunigte Wickelhülse in das Wickelbett (7) einlegt und die Materialbahn (2) auf die Wikkelhülse (13) überleitet.

10. Verfahren nach einem der Ansprüche 1 bis 9, **dadurch gekennzeichnet, daß** man während eines Formatwechsels der Materialbahn (2) die Materialbahn (2) in eine Entsorgungseinrichtung (16) laufen läßt.

11. Wickelvorrichtung zum Aufwickeln einer Materialbahn (2) zu einer Materialbahnrolle (3) mit einem Wikkelbett (7, 7'), das eine erste und eine zweite Tragwalze (5; 6, 6') aufweist, und mit einer Ausstoßeinrichtung, die eine verlagerbare Ausstoßwalze (10) aufweist, die in einer Position festlegbar ist, in der die noch drehende Materialbahnrolle (3) von der ersten Tragwalze (5) abgehoben ist und sich der Massenschwerpunkt der Materialbahnrolle (3) in Schwerkraftrichtung noch über dem Wickelbett (7, 7') be-findet wobei die Materialbahnrolle (3) auf der zweiten Tragwalze (6,6') ausläuft, **dadurch gekennzeichnet, daß** eine Hilfseinrichtung (11, 11', 8) vorgesehen ist, mit der eine neue Wickelhülse (13) in Anlage an der zweiten Tragwalze (6, 6') und mit Abstand zur ersten Tragwalze (5) positionierbar ist, so daß die neue Wikkelhülse (13) durch die zweite Tragwalze (6, 6') antreibbar und vorbeschleunigbar ist und dann in kontaht mit der esten Tragwalze oder der darüber laufenden Materialbahn bringbar und die Materialbahn an der neuen Wickelhülse (13) befestigbar ist.

12. Vorrichtung nach Anspruch 11, **dadurch gekennzeichnet, daß** die Ausstoßwalze (10) in einer Position festlegbar, in der die Achsen der Ausstoßwalze (10), der zweiten Tragwalze (6) und einer Belastungswalze (8) ein Dreieck bilden, in dem die Achse der Mäterialbahnrolle (3) liegt.

13. Vorrichtung nach Anspruch 12, **dadurch gekennzeichnet, daß** die Belastungswalze (8) quer zu ihrer Belastungsrichtung verlagerbar ist.

14. Vorrichtung nach einem der Ansprüche 11 bis 13, **dadurch gekennzeichnet, daß** die erste und zweite Tragwalze (5, 6) jeweils einen eigenen Antrieb aufweisen, wobei die Antriebe unabhängig voneinander steuerbar sind.

15. Vorrichtung nach Anspruch 14, **dadurch gekennzeichnet, daß** die zweite Tragwalze (6, 6') eine Bremseinrichtung aufweist.

16. Vorrichtung nach einem der Ansprüche 11 bis 15, **dadurch gekennzeichnet, daß** die Ausstoßwalze (10) an der ersten Tragwalze (5) zur Anlage bringbar ist und mit ihr einen Klemmnip bildet.

17. Vorrichtung nach einem der Ansprüche 11 bis 16, **dadurch gekennzeichnet, daß** zwei Wickelbetten (7, 7') vorgesehen sind, denen die erste Tragwalze (5) gemeinsam ist und die jeweils eine zweite Tragwalze (6, 6') aufweisen, wobei in beiden Wickelbetten (7, 7') jeweils eine Hilfseinrichtung (11, 11') angeordnet ist.

18. Vorrichtung nach Anspruch 17, **dadurch gekennzeichnet, daß** die Hilfseinrichtung (11, 11') eine im Wickelbett (7, 7') höhenveränderbare Stützrolle (12, 12') aufweist.

19. Vorrichtung nach einem der Ansprüche 11 bis 18, **dadurch gekennzeichnet, daß** ein Versorgungspfad vorgesehen, der aus dem Wickelbett (7, 7') in eine Entsorgungseinrichtung (16) führt.

## Claims

1. Method of winding a material web (2) into a material web roll (3), in which the material web roll (3) is rotated in a winding bed (7, 7') having a first and a second carrier roll (5; 6, 6'), when the material web roll (3) is full, the material web roll (3) is ejected and the material web (2) is severed, the still rotating material web roll (3) being lifted off the first carrier roll (5) and, with the aid of the ejector roll (10) being permitted to run out on the second carrier roll (6, 6') in a position in which the centre of mass of the material web roll (3) is still located above the winding bed (7, 7') in the direction of the force of gravity, **characterized in that** a new core is pre-accelerated in a position in which it lies in contact with the second carrier roll (6, 6') and is at a distance from the first carrier roll (5), is then brought into contact with the first carrier roll or the material web running over the latter, and the material web is fixed to the new core.

2. Method according to Claim 1, **characterized in that** the material web roll (3) is fixed between at least three rolls (6, 6'; 8; 10) during the run-out.

3. Method according to Claim 1, **characterized in that** the second carrier roll (6, 6) is braked during the run-out.

4. Method according to one of Claims 1 to 3, **characterized in that** the first carrier roll (5) is permitted to continue to run at the same speed as during winding.

5. Method according to Claim 4, **characterized in that** the material web (2) is permitted to continue to run over the first carrier roll (5).

6. Method according to one of Claims 1 to 5, **characterized in that** the new core (13) is laid in a second winding bed (7'), which has the first carrier roll (5) in common with the first winding bed (7).

7. Method according to Claim 6, **characterized in that** the material web (2) is severed first and the material web roll (3) is then lifted off the first carrier roll (5).

8. Method according to Claim 6 or 7, **characterized in that** the new core (13) is brought into contact with the second carrier roll (6') of the second winding bed (7') in order to accelerate it, but is kept out of contact with the first carrier roll (5).

9. Method according to one of Claims 1 to 5, **characterized in that** the material web (2) is severed and disposed of, the material web roll (3) is permitted to run out on the second carrier roll (6), the new, pre-accelerated core is then laid in the winding bed (7) and the material web (2) is transferred to the core (13).

10. Method according to one of Claims 1 to 9, **characterized in that**, during a format change of the material web (2), the material web (2) is made to run into a disposal device (16).

11. Winding device for winding a material web (2) into a material web roll (3), comprising a winding bed (7, 7') which has a first and second carrier roll (5; 6, 6'), and comprising an ejector device which has an extendable ejector roll (10) which can be fixed in a position in which the still rotating material web roll (3) is lifted off the first carrier roll (5) and the centre of mass of the material web roll (3) is still above the winding bed (7, 7') in the direction of the force of gravity, the material web roll (3) running out on the second carrier roll (6, 6'), **characterized in that** an auxiliary device (11, 11', 8) is provided, with which a new core (13) can be positioned in contact with the second carrier roll (6, 6') and at a distance from the first carrier roll (5), so that the new core (13) can be driven by the second carrier roll (6, 6') and can be pre-accelerated and then brought into contact with the first carrier roll or the material web running over the latter, and the material web can be fixed to the new core (13).

12. Device according to Claim 11, **characterized in that** the ejector roll (10) can be fixed in a position in which the axes of the ejector roll (10), of the second carrier roll (6) and of a loading roll (8) form a triangle, in which the axis of the material web roll (3) is located.

13. Device according to Claim 12, **characterized in that** the loading roll (8) can be displaced transversely with respect to its loading direction.

14. Device according to one of Claims 11 to 13, **characterized in that** the first and second carrier roll (5, 6) each have a dedicated drive, it being possible for the drives to be controlled independently of each other.

15. Device according to Claim 14, **characterized in that** the second carrier roll (6, 6') has a braking device.

16. Device according to one of Claims 11 to 15, **characterized in that** the injector roll (10) can be brought into contact with the first carrier roll (5) and forms a clamping nip with the latter.

17. Device according to one of Claims 11 to 16, **characterized in that** two winding beds (7, 7') are provided, to which the first carrier roll (5) is common and which each have a second carrier roll (6, 6'), in each case an auxiliary device (11, 11') being arranged in both winding beds (7, 7').

18. Device according to Claim 17, **characterized in that** the auxiliary device (11, 11') has a supporting roll (12, 12'), of which the height can be changed, in the winding bed (7, 7').

19. Device according to one of Claims 11 to 18, **characterized in that** a supply path is provided, which leads out of the winding bed (7, 7') into a disposal device (16).

## Revendications

1. Procédé pour enrouler une bande de matériau (2) en un rouleau de bande de matériau (3), dans lequel le rouleau de bande de matériau (3) est entraîné en rotation dans un lit de bobinage (7, 7') avec un premier et un deuxième cylindre porteur (5 ; 6, 6'), le rouleau de bande de matériau (3) est éjecté une fois plein et la bande de matériau (2) est sectionnée, le rouleau de bande de matériau (3) encore en rotation étant soulevé du premier cylindre porteur (5) et étant autorisé à sortir, à l'aide du cylindre éjecteur (10), sur le deuxième cylindre porteur (6, 6') dans une position dans laquelle le centre de gravité du rouleau de bande de matériau (3) se trouve dans la direction de la force de pesanteur encore au-dessus du lit de bobinage (7, 7'), **caractérisé en ce que** l'on accélère préalablement un nouveau mandrin de bobinage dans une position dans laquelle il s'applique contre le deuxième cylindre porteur (6, 6') et est espacé du premier cylindre porteur (5), puis on l'amène en contact avec le premier cylindre porteur ou la bande de matériau en mouvement sur celui-ci et la bande de matériau est fixée sur le nouveau mandrin de bobinage.

2. Procédé selon la revendication 1, **caractérisé en ce que** l'on fixe le rouleau de bande de matériau (3) lors de sa sortie entre au moins trois cylindres (6, 6' ; 8 ; 10).

3. Procédé selon la revendication 1, **caractérisé en ce que** l'on freine le deuxième cylindre porteur (6, 6') lors de la sortie du rouleau.

4. Procédé selon l'une quelconque des revendications 1 à 3, **caractérisé en ce que** l'on laisse encore tourner le premier cylindre porteur (5) avec la même vitesse que lors de l'enroulement.

5. Procédé selon la revendication 4, **caractérisé en ce que** l'on laisse avancer la bande de matériau (2) davantage sur le premier cylindre porteur (5).

6. Procédé selon l'une quelconque des revendications 1 à 5, **caractérisé en ce que** l'on insère le nouveau mandrin de bobinage (13) dans un deuxième lit de bobinage (7'), qui possède le premier cylindre porteur (5) en commun avec le premier lit de bobinage (7).

7. Procédé selon la revendication 6, **caractérisé en ce que** l'on sectionne d'abord la bande de matériau (2) puis on soulève le rouleau de bande de matériau (3) du premier cylindre porteur (5).

8. Procédé selon la revendication 6 ou 7, **caractérisé en ce que** l'on amène le nouveau mandrin de bobinage (13) en vue de son accélération en contact avec le deuxième cylindre porteur (6') du deuxième lit de bobinage (7'), mais on le maintient hors de contact avec le premier cylindre porteur (5).

9. Procédé selon l'une quelconque des revendications 1 à 5, **caractérisé en ce que** l'on sectionne et jette la bande de matériau (2), on laisse sortir le rouleau de bande de matériau (3) sur le deuxième cylindre porteur (6), puis on introduit le nouveau mandrin de bobinage préalablement accéléré dans le lit de bobinage (7) et l'on guide la bande de matériau (2) sur le mandrin de bobinage (13).

10. Procédé selon l'une quelconque des revendications 1 à 9, **caractérisé en ce que** l'on laisse avancer la bande de matériau (2) dans un dispositif de mise au rebut (16) au cours d'un changement de format de la bande de matériau (2).

11. Dispositif d'enroulement pour l'enroulement d'une bande de matériau (2) en un rouleau de bande de matériau (3), comprenant un lit de bobinage (7, 7') qui présente un premier et un deuxième cylindre porteur (5 ; 6, 6'), et comprenant un dispositif d'éjection qui présente un cylindre éjecteur déplaçable (10), qui peut être fixé dans une position dans laquelle le rouleau de bande de matériau (3) encore en rotation est soulevé du premier cylindre porteur (5) et le centre de gravité du rouleau de bande de matériau (3) se trouve dans la direction de la force de pesanteur encore au-dessus du lit de bobinage (7, 7'), le rouleau de bande de matériau (3) sortant sur le deuxième cylindre porteur (6, 6'), **caractérisé en ce que** l'on prévoit un dispositif auxiliaire (11, 11', 8) avec lequel un nouveau mandrin de bobinage (13) peut être positionné en appui contre le deuxième cylindre porteur (6, 6') et à distance du premier cylindre porteur (5), de sorte que le nouveau mandrin de bobinage (13) puisse être entraîné et accéléré par le deuxième cylindre porteur (6, 6') et puisse ensuite être amené en contact avec le premier cylindre porteur (5) ou la bande de matériau en mouvement sur celui-ci et la bande de matériau puisse être fixée sur le nouveau mandrin de bobinage (13).

12. Dispositif selon la revendication 11, **caractérisé en ce que** le cylindre éjecteur (10) peut être fixé dans une position dans laquelle les axes du cylindre éjecteur (10), du deuxième cylindre porteur (6) et d'un cylindre de charge (8) forment un triangle, dans lequel se situe l'axe du rouleau de bande de matériau (3).

13. Dispositif selon la revendication 12, **caractérisé en ce que** le cylindre de charge (8) peut être déplacé transversalement par rapport à sa direction de charge.

14. Dispositif selon l'une quelconque des revendications 11 à 13, **caractérisé en ce que** le premier et le deuxième cylindre porteur (5, 6) présentent chacun leur propre entraînement, les entraînements pouvant être commandés indépendamment l'un de l'autre.

15. Dispositif selon la revendication 14, **caractérisé en ce que** le deuxième cylindre porteur (6, 6') présente un dispositif de freinage.

16. Dispositif selon l'une quelconque des revendications 11 à 15, **caractérisé en ce que** le cylindre éjecteur (10) peut être amené en appui contre le premier cylindre porteur (5) et forme avec lui une ligne de serrage.

17. Dispositif selon l'une quelconque des revendications 11 à 16, **caractérisé en ce que** deux lits de bobinage (7, 7') sont prévus, lesquels ont en commun le premier cylindre porteur (5) et présentent chacun un deuxième cylindre porteur (6, 6'), un dispositif auxiliaire (11, 11') étant disposé à chaque fois dans les deux lits de bobinage (7, 7').

18. Dispositif selon la revendication 17, **caractérisé en ce que** le dispositif auxiliaire (11, 11') présente un rouleau de support (12, 12') de hauteur variable dans le lit de bobinage (7, 7').

19. Dispositif selon l'une quelconque des revendications 11 à 18, **caractérisé en ce que** l'on prévoit un chemin d'alimentation qui conduit du lit de bobinage (7, 7') dans un dispositif de mise au rebut (16).
